# EUROPÄISCHE PATENTSCHRIFT

(11) **EP 1 291 140 B1**
(45) Veröffentlichungstag und Bekanntmachung des Hinweises auf die Patenterteilung: **07.06.2006**
(21) Anmeldenummer: 02015617.0
(22) Anmeldetag: 16.07.2002
(51) Int. Cl.: B26D 7/00

(54) **Abdeckhaube für Bedruckstoff verarbeitende Maschinen**
Hood for machines for processing printed matter
Capot pour machines pour le travail de produits imprimés

(30) Priorität: 05.09.2001 DE 10143574
(43) Veröffentlichungstag der Anmeldung: 12.03.2003
(73) Patentinhaber: Heidelberger Druckmaschinen Aktiengesellschaft, 69115 Heidelberg (DE)
(72) Erfinder: Heilmann, Torsten, 04442 Zwenkau (DE)
(74) Vertreter: Franzen, Peter

(56) Entgegenhaltungen:
- EP-A- 0 800 899

## Beschreibung

Die Erfindung betrifft eine Abdeckhaube für Bedruckstoff verarbeitende Maschinen, insbesondere für Schneidmaschinen eines Sammelhefters.

Schneidmaschinen der genannten Art werden auch Trimmer oder Dreischneiderautomaten genannt. Sie erlauben ein automatisches Schneiden auch dicker Papierprodukte. Der Beschnitt geschieht mit auf und ab bewegbaren Messern, wobei jedem Messer eine Pressleiste sowie ein fest stehendes Gegenmesser zugeordnet ist, und mit einer Transportvorrichtung für den Weitertransport der zu beschneidenden Broschüren, Zeitschriften oder Büchern.

Zum Schutz für den Bediener sind derartige Maschinen mit einer Abdeckhaube versehen. Um die notwendigen Wartungs- und Servicearbeiten durchführen zu können, wie z. B. das Einstellen und Auswechseln der Schneidmesser bei einer Schneidemaschine, oder aber allgemein das Beseitigen von Störungen im Papiertransport bei Bedruckstoff verarbeitenden Maschinen ist es notwendig, möglichst freien Zugang zum Inneren der Maschinen zu bekommen.

Aus dem Stand der Technik sind Schiebehauben für Sammelhefter bekannt. Schiebehauben an den bekannten Sammelheftern gewährleisten einen guten Einbau von Mittelschnittvorrichtung und Trioschnitt. Durch das seitliche Verschieben der Haube werden aber andere Bedienstellen verbaut. Dadurch ist ein einfaches Herankommen an andere Bedienstellen nicht sicher gestellt und unkomfortabel. Weiterhin beinhaltet diese Lösung einen erhöhten Konstruktionsbedarf.

Aus dem Stand der Technik sind weiterhin geteilte, schwenkbare Hauben bekannt. An diesen schwenkbaren Hauben treten durch die Mittelaufhängung Probleme beim Ein- und Ausbau der Mittelschnittvorrichtung und des Trioschnitts auf. Darüber hinaus besteht eine Verletzungsgefahr durch Anstoßen an die Mittelaufhängung der Schutzhauben.

Der Erfindung liegt deshalb die Aufgabe zu Grunde, eine Abdeckhaube zu schaffen, die die genannten Nachteile vermeidet und eine möglichst freie Zugänglichkeit zum Innenraum der Bedruckstoff verarbeitenden Vorrichtung zulässt.

Die Aufgabe wird gelöst durch die Merkmale des Anspruchs 1.

In einer vorteilhaften Ausführungsform ist in der Schutzhaube eine weitere Schutzhaube vorgesehen, die sich durch eine Schwenkbewegung entgegengesetzt zur Schwenkbewegung der ersten Haube öffnen lässt. Dadurch ergeben sich insbesondere die zahlreichen Vorteile:
- Die Beseitigung von Störungen im Papiertransport wird vereinfacht.
- Das Einstellen und/oder Auswechseln der Schneidmesser in Trimmern wird erleichtert.
- Für sonstige Wartungs- und Servicearbeiten wird die Bedienbarkeit optimiert.
- Allgemein wird die Zugänglichkeit zum Innenraum der Maschine voll gewährleistet.
- Durch das Öffnen der Schutzhaube werden keine anderen vorhandenen Bedienstellen blockiert.
- Stoßkanten, die eine eventuelle Verletzungsgefahr in sich bergen, werden weitest gehend vermieden.

Weitere vorteilhafte Merkmale ergeben sich aus den abhängigen Patentansprüchen, der nachfolgenden Beschreibung und den Zeichnungen.

Ein Ausführungsbeispiel der Erfindung wird nachfolgend anhand der Zeichnungen näher erläutert. Es zeigen:
- Figur 1: die Abdeckhaube eines aus dem Stand der Technik bekannten Sammelhefters mit nach rechts verschobener Abdeckhaube;
- Figur 2: die Abdeckhaube eines aus dem Stand der Technik bekannten Sammelhefters mit nach links verschobener Abdeckhaube;
- Figur 3: eine Abdeckhaube eines aus dem Stand der Technik bekannten Sammelhefters mit Mittelaufhängung im geschlossenen Zustand;
- Figur 4: eine Abdeckhaube eines aus dem Stand der Technik bekannten Sammelhefters mit Mittelaufhängung im geöffneten Zustand;
- Figur 5: die erfindungsgemäßen Abdeckhauben im geschlossenen Zustand;
- Figur 6: die erfindungsgemäßen Abdeckhauben im geöffneten Zustand;
- Figur 7: die erfindungsgemäßen Abdeckhauben mit einer geöffneten Haube und einer geschlossenen Haube;
- Figur 8: die erfindungsgemäßen Abdeckhauben mit einer geschlossenen Haube und einer geöffneten Haube.

Figur 1 zeigt schematisch den äußeren Aufbau eines bekannten Trimmers mit einem vorderen Gehäuseteil 2 und einem hinteren Gehäuseteil 3, auf dem die Abdeckhaube 1 in bekannter Weise verschoben werden kann. Figur 1 zeigt hierbei die Abdeckhaube 1 in nach rechts verschobener Stellung, Figur 2 zeigt die gleiche Abdeckhaube 1 in nach links verschobener Stellung.

Figur 3 ist eine schematische Darstellung von Abdeckhauben eines aus dem Stand der Technik bekannten Trimmers mit einer Rückwand 4 und einer Vorderwand 5, auf der die Abdeckhauben 6 und 7 mit Mittelaufhängung aufgebracht sind. In Figur 3 sind die Abdeckhauben 6 und 7 im geschlossenen Zustand dargestellt.

Figur 4 zeigt die gleichen Abdeckhauben 6 und 7 in geöffnetem Zustand.

Figur 5 zeigt die erfindungsgemäßen Abdeckhauben 10 und 11. Die Abdeckhauben sind horizontal liegend auf der Vorderwand 9 und der Rückwand 8 befestigt. Die Befestigung und Lagerung der Hauben erfolgt über zwei Scharniere 12, wie in Figur 6 dargestellt. Über diese Scharniere wird die Haube 10 geöffnet. Die Haube 10 kann bis zu einem Winkel von 70° nach oben verschwenkt werden, wodurch im Bereich der Kopfseite des Gerätes eine optimale Bedienung gewährleistet wird.

Die Haube 11 kann wie in Figur 8 dargestellt nach dem gleichen Prinzip wie Haube 10 über Scharniere 12 geöffnet bzw. geschlossen werden. Durch ein Öffnen der Haube 11 wird ein optimales Bedienen der an der Fußseite liegenden Bedienstellen ermöglicht. Zur besseren Beobachtung beim Betrieb der Vorrichtung ist die Haube 11 aus durchsichtigem Material hergestellt.

Wie in Figur 6 dargestellt, ist das Öffnen beider Hauben 10 und 11 zur gleichen Zeit ebenfalls möglich. Beide Hauben sind durch jeweils zwei seitlich gelagerte (nicht dargestellte) Gasfedern abgesichert, welche kein selbstständiges Schließen (Zufallen der Hauben) zulassen. Beide Hauben sind an ihren Lagerpunkten durch einen nicht dargestellten Personenschutzschalter abgesichert. Hierdurch wird sichergestellt, dass ein Eingreifen bei laufender Maschine nicht möglich ist.

### Bezugszeichenliste

- 1: Verschiebbare Abdeckhaube
- 2: vorderer Gehäuseteil
- 3: hinterer Gehäuseteil
- 4: Rückwand
- 5: Vorderwand
- 6: Abdeckhaube
- 7: Abdeckhaube
- 8: Rückwand
- 9: Vorderwand
- 10: Abdeckhaube
- 11: Abdeckhaube
- 12: Scharnier

## Patentansprüche

1. Vorrichtung zur Weiterbearbeitung von blattförmigen Bedruckstoffen mit einem Gehäuse (8, 9) und einer Abdeckhaube (10), zum Verschließen der Vorrichtung, wobei die Abdeckhaube (10) schwenkbar an dem Gehäuse (8) befestigt ist,
**dadurch gekennzeichnet,**
**dass** in der Abdeckhaube (10) eine weitere Abdeckhaube (11) vorgesehen ist, die schwenkbar an der Abdeckhaube (10) befestigt ist.

2. Vorrichtung nach Anspruch 1,
**dadurch gekennzeichnet,**
**dass** die Schwenkrichtung der Abdeckhaube (11) entgegengesetzt zur Schwenkrichtung der Abdeckhaube (10) ist.

3. Vorrichtung nach Anspruch 1 oder 2,
**dadurch gekennzeichnet,**
**dass** die weitere Abdeckhaube (11) durchsichtig ist.

4. Vorrichtung nach einem der Ansprüche 1 bis 3,
**dadurch gekennzeichnet,**
**dass** die Befestigung und Lagerung der Hauben (10, 11) über Scharniere (12) erfolgt.

5. Vorrichtung nach einem der Ansprüche 1 bis 4,
**dadurch gekennzeichnet,**
**dass** beide Hauben (10, 11) durch jeweils seitlich gelagerte Gasfedern abgesichert sind.

6. Vorrichtung nach einem der Ansprüche 1 bis 5,
**dadurch gekennzeichnet,**
**dass** beide Hauben (10, 11) an ihren Lagerpunkten durch einen Personenschutzschalter abgesichert sind.

## Claims

1. Device for the further processing of sheet-shaped printing material, the device including a housing (8, 9) and a protective hood (10) for closing the device, the protective hood (10) being fastened to the housing (8) so as to swivel,
**characterized in**
**that** a further protective hood (11) is provided in the protective hood (10), the further protective hood (11) being fastened to the protective hood (10) so as to swivel.

2. Device according to claim 1,
**characterized in**
**that** the swivelling direction of the protective hood (11) is directed against the swivelling direction of the protective hood (10).

3. Device according to claim 1 or 2,
**characterized in**
**that** the further protective hood (11) is transparent.

4. Device according to one of claims 1 to 3,
**characterized in**
**that** hinges (12) are used to mount and support the hoods (10, 11).

5. Device according to one of claims 1 to 4,
**characterized in**
**that** both hoods (10, 11) are secured by gas springs that are supported laterally.

6. Device according to one of claims 1 to 5,
**characterized in**
**that** both hoods (10, 11) are secured at their bearing points by an operator protection switch.

## Revendications

1. Dispositif de traitement de supports d'impression en forme de feuilles doté d'un boîtier (8, 9) et d'un capot (10), permettant de fermer le dispositif, le capot (10) étant fixé au boîtier (8) de façon rabattable, **caractérisé en ce que** dans le capot (10) est prévu un autre capot (11) fixé au capot (10) de façon rabattable.

2. Dispositif selon la revendication 1, **caractérisé en ce que** le sens de basculement du capot (11) est contraire au sens de basculement du capot (10).

3. Dispositif selon la revendication 1 ou 2, **caractérisé en ce que** l'autre capot (11) est transparent.

4. Dispositif selon l'une des revendications 1 à 3, **caractérisé en ce que** la fixation et le logement des capots (10, 11) sont assurés par des charnières (12).

5. Dispositif selon l'une des revendications 1 à 4, **caractérisé en ce que** les deux capots (10, 11) sont chacun protégés par des ressorts pneumatiques logés latéralement.

6. Dispositif selon l'une des revendications 1 à 5, **caractérisé en ce que** les deux capots (10, 11) sont sécurisés par un interrupteur de sécurité au niveau de leurs points d'appui.
